# FASCICULE DE BREVET EUROPEEN

(11) **EP 0 065 889 B1**
(45) Date de publication et mention de la délivrance du brevet: **24.07.1985**
(21) Numéro de dépôt: 82400702.5
(22) Date de dépôt: 19.04.1982
(51) Int. Cl.: C25B 9/00

(54) **Appareil d'électrolyse à électrodes bipolaires notamment pour l'électrolyse de solutions salines**
Elektrolysevorrichtung mit bipolaren Elektroden, insbesondere zur Elektrolyse von Salzlösungen
Electrolysis apparatus with bipolar electrodes, especially useful in the electrolysis of brines

(30) Priorité: 04.05.1981 FR 8108766
(43) Date de publication de la demande: 01.12.1982
(73) Titulaire: "DEGREMONT" Société dite:, F-92508 Rueil-Malmaison Cédex (FR)
(72) Inventeur: Holca, Radu, F-92100 Boulogne (FR)
(74) Mandataire: Armengaud Ainé, Charles

## Description

La présente invention concerne un appareil d'électrolyse du type comportant, disposées dans une enceinte de forme généralement parallélépipédique en matériau isolant, des électrodes terminales monopolaires pour l'amenée de courant et une pluralité d'électrodes bipolaires, un tel appareil étant utilisable notamment pour l'électrolyse de solutions salines, avec obtention d'hypochlorite de sodium, puissant agent oxydant, utilisable pour la désinfection d'eaux de toute nature.

De nombreux appareils d'électrolyse utilisant divers types d'assemblage d'électrodes bipolaires ont déjà été décrits et sont industriellement utilisés pour la réalisation de réactions électro-chimiques diverses à partir d'électrolytes purs.

Ces électrolyseurs sont, toutefois, mal adaptés et présentent de multiples et graves inconvénients lorsque l'électrolyte est constitué par des solutions naturelles non purifiées: cas, notamment, de l'eau de mer, d'eau saumâtre ou de saumure non purifiée, par électrolyse desquelles on désire obtenir une solution diluée d'hypochlorite de sodium.

Dans ces appareils connus, traitant des électrolytes non purifiés, les électrodes s'usent plus ou moins rapidement et de façon inégale. Il est alors nécessaire de détecter les électrodes défaillantes et de procéder à leur remplacement. Or, la conception de ces appareils connus est telle que le changement d'une électrode nécessite leur démontage total.

Tel est le cas par exemple de l'appareil suivant le brevet européen 0 013 215, dans lequel les électrodes sont empilées dans des compartiments ouvrant sur une façade de l'appareil et desquels elles sont extraites en bloc, à l'aide de moyens amovibles tels que plaques prévus sous chaque pile d'électrodes.

La présente invention, non seulement évite un démontage quelconque, mais encore permet un changement rapide et aisé des électrodes. Grâce à cette facilité de remplacement des électrodes, l'invention se prête à l'utilisation d'électrodes plus consommables que d'autres, donc plus économiques.

En outre, l'invention autorise une surveillance continue des conditions de fonctionnement de l'appareil.

L'appareil d'électrolyse à électrodes bipolaires, notamment pour l'électrolyse de solutions salines, constitué par une enceinte parallélépipédique en matériau isolant comportant des électrodes bipolaires disposées de façon amovible dans des compartiments ouvrant sur l'une des faces de l'enceinte et des électrodes terminales monopolaires pour l'amenée de courant, est caractérisé en ce que les électrodes bipolaires sont montées individuellement à coulissement dans lesdits compartiments ou dans des boîtiers-tiroirs coulissant dans ces compartiments, les compartiments, respectivement les boîtiers-tiroirs, étant munis de moyens tels que créneaux ou rainures en matériau isolant, recevant et supportant les électrodes bipolaires, les électrodes monopolaires étant fixées sur les parois latérales de chaque compartiment ou boîtier-tiroir.

Les divers caractéristiques et avantages de l'invention ressortiront de la description, qui va suivre, de formes possibles de réalisation de l'invention. Il est bien précisé qu'il s'agit uniquement d'exemples et que toutes autres formes, proportions et dispositions pourraient être adoptées, sans sortir du cadre de l'invention.

Au cours de cette description, on se réfère aux dessins ci-joints sur lesquels:
- la figure 1 est une vue en prespective d'un appareil suivant l'invention, montrant particulièrement un compartiment autonome de l'appareil,
- les figures 2 et 3 sont des vues analogues à la figure 1, d'un appareil suivant l'invention dans sa forme de réalisation où les compartiments autonomes sont constitués par des boîtiers-tiroirs,
- et la figure 4 est une vue en perspective d'un de ces boîtiers-tiroirs.

Quelle que soit sa forme de réalisation, l'appareil est constitué par une enceinte parallélépipédique verticale 1 de section rectangulaire. Cette enceinte comporte une chambre inférieure 2 d'amenée d'électrolyte, par la canalisation 3, une chambre supérieure 4 de départ, par la canalisation 5 de sortie de la solution d'hypochlorite de sodium produite vers un dispositif pour l'élimination des gaz, principalement de l'hydrogène, formés au cours de l'électrolyse et se trouvant en sursaturation dans cette sulution. Ce dispositif (non représenté) est un séparateur gaz-liquide par strippage à l'air; il est avantageusement muni d'un pulvérisateur abat-mousse.

Les électrodes terminales monopolaires telles que 6 sont fixées sur les parois latérales de l'appareil. Les amenées de courant vers ces électrodes terminales traversent les parois latérales de l'appareil pour rejoindre les barres d'amenée de courant 7 disposées sur les faces latérales de l'appareil.

Conformément à l'invention, les électrodes bipolaires, telles que 8, équipant l'appareil sont contenues dans des compartiments 9 dont la paroi avant est constituée par un couvercle 10, amovible de façon à permettre un accès direct aux électrodes bipolaires ainsi qu'aux électrodes terminales.

Ces compartiments, sont munis de créneaux 11 en matériau isolant destinés à supporter les électrodes bipolaires en les maintenant équidistantes les unes des autres et à leur permettre d'être tirées hors des compartiments par la façade. L'électrolyte circule de bas en haut de l'appareil, entre les électrodes.

Les créneaux supportant les électrodes sont disposés à la base et au sommet des boîtiers à l'avant et à l'arrière de ceux-ci; et éventuellement en leur milieu. Les dents des créneaux maintiennent les électrodes bipolaires équidistantes, de préférence à des distances de 2,5 à 5 mm.

La paroi avant des compartiments, constituée par le couvercle 10 est avantageusement en un matériau transparent non conducteur de courant, PVC par exemple.

Dans un électrolyseur à électrodes bipolaires, il y a tout intérêt à maintenir, entre deux électrodes successives, des intervalles égaux et aussi réduits que possible. Ce but est atteint par la mise en place sur les électrodes bipolaires de plusieurs taquets (non représentés) en matériau isolant, et répartis de façon à ne pas gêner l'insertion des électrodes (par exemple les électrodes de nombre impair avec taquets, les autres sans taquets). Ces taquets ont par ailleurs l'avantage d'empêcher la déforamtion des électrodes bipolaires et de provoquer un écoulement à régime turbulent de l'électrolyte entre deux électrodes.

Grâce aux disposition suivant l'invention le remplacement d'une électrode défaillante est des plus aisé puisqu'il suffit d'ôter le couvercle 10 de compartiment dans lequel se trouver l'électrode détaillante et de tirer cette électrode hors du compartiment par sa façade ouverte, l'amovibilité des électrodes étant assurée par leur simple insertion dans les fentes séparant les créneaux 11.

L'un des plus importants intérêts de l'appareil suivant l'invention consiste essentiellement en la simplicité de changement des électrodes, en cas de besoin et en l'accessibilité de ces électrodes par la façade de l'appareil, ce qui permet de limiter la hauteur des équipements.

La défection d'une électrode est facile à détecter par le contrôle électrique de chaque compartiment.

Suivant une forme de réalisation, particulièrement intéressante, de l'invention représentée aux figures 2 à 4, les électrodes bipolaires 8 équipant l'appareil sont contenues dans des compartiments réalisés sous la forme de boîtiers 12 représentés en détail figure 4. Ces boîtiers ont leurs faces avant 12a et arrière 12b munies de rainures 13 ouvertes à leur partie supérieure, et limitées, à leur partie inférieure, par un talon 14 que présentent les faces considérées du boîtier.

Ces boîtiers sont montés à tiroir sur l'enceinte, par exemple par coulissement sur des glissières (non représentées) ménagées sur les faces internes des parois latérales de l'enceinte. Ils peuvent être facilement saisis et manoeuvrés par leur couvercle 16.

Les ouvertures des compartiments recevant les boîtiers-tiroirs 12 sont hermétiquement fermées par ces couvercles 16, de préférence en un matériau, ou en une matière transparente.

Les amenées de courant 7 vers les électrodes terminales de chaque boîtier-tiroir regroupées, comme le montre la figure 3, sur la face arrière, de l'enceinte 1.

La liaison électrique entre l'électrode monopo- laire terminale de chaque boîtier-tiroir et la barre 7 correspondante d'amenée de courant s'effectue, comme le montre la figure 3 à l'aide e'un shunt, tel que 17, relié à l'armoire de contrôle et permettant la surveillance continue du bon fonctionnement de chaque compartiment - en l'espèce de chaque boîtier-tiroir 12 -. Cette disposition constitue un avantage important, car elle permet de détecter rapidement toute défaillance éventuelle, ce qui facilite grandement l'exploitation de l'installation.

Chaque boîtier-tiroir 12 étant du point de vue électrolytique autonome, peut être remplacé intégralement. L'appareil est extensible suivant les besoins, par superposition ou juxtaposition d'une pluralité de boîtiers, la tension aux bornes de chaque boîtier étant identique. En cas de panne sur une électrode, on peut soit changer cette électrode, soit changer le boîtier complet, soit le retirer et fonctionner sur les autres boîtiers. Le nombre d'électrodes bipolaires de rechange peut donc être réduit. En outre, l'appareil offre une remarquable souplesse d'exploitation car il peut, sans inconvénient, fonctionner même au cas de la mise hors service d'un ou plusieurs compartiments.

La défection d'une électrode est, dans ce cas également, facile à détecter, par le contrôle électrique de chaque boîtier 12.

Des électrodes de toute nature peuvent être utilisées, et ceci dans un même compartiment ou boîtier. En outre, l'appareil offre la possibilité d'ajuster à volonté la concentration de la solution produite par l'électrolyse en faisant varier le débit d'alimentation en électrolyte à intensité constante ou en faisant varier la densité de courant à débit d'électrolyte constant. Pour une même puissance par appareil, on opère à tension globale plus élevée et à une densité de courant moindre que dans les appareils connus, ce qui réduit le prix du transformateur redresseur utilisé.

Lorsqu'une cellule d'électrolyse est équipée d'électrodes bipolaires, foncionnant en cathode sur une face et en anode sur l'autre, on constate que la consommation spécifique en courant, exprimée en kWh/kg du produit obtenu, est supérieure à celle d'une cellule équipée d'électrodes monopolaires. On constate en outre une usure relativement rapide de telles électrodes. Il en est ainsi en particulier des électrodes bipolaires en Titane.

Ces inconvénients sont évités conformément à l'invention, en revêtant de platine la partie centrale de la face anode, entourée d'une bordure d'une largeur de 15 à 20 mm en titane oxydé, la face cathode de l'électrode étant recouverte d'une bordure de même dimension, en un matériau isolant tel que polyamide, polyuréthane, polytétrafluor- éthylène, etc ..., sous la forme d'une couche, d'épaisseur allant de 25 à 100 µm.

On a obtenu, avec une telle électrode suivant l'invention, une amélioration importante de la consommation spécifique mesurée en kWh/kg de produit et une prolongation importante de la durée de l'électrode.

On a donné ci-après quelques exemples chiffrés montrant l'intérêt que présente l'appareil suivant l'invention:
On a utilisé un appareil suivant l'invention pour l'obtention d'une solution d'hypochlorite de sodium à partir d'une eau de mer prélevée dans-un bassin plus ou moins pollué et dont les caractéristiques, qui ont donc varié au cours des essais, étaient les suivantes:
   - Concentration en Na : 7,9 à 10 g/I
   - do. en Ca : 0,38 à 0,42 g/I
   - Concentration en Mg : 1,1 à 1,24 g/I
   - do. en CI :17,4 à 18,9 g/I
   - do. en S04 2,25 à 2,85 g/I
   - pH 7,6 à 8,1

L'appareil comportait deux compartiments se présentant sous la forme de boîtiers-tiroirs, fonctionnant hydrauliquement en série et électriquement en parallèle, munis d'électrodes bipolaires en Titane de 320 mm de côté et 1 mm d'épaisseur, platinées sur une face.

La face cathode de chaque électrode était en Titane et la face anode platinée jusqu'au bord. La surface active unitaire était de 1,020 cm². Dans l'exemple 1, la distance moyenne entre électrodes était de 2,5 mm et dans l'exemple 2, la distance a été portée à 5 mm.

Les résultats obtenus sont donnés sur le tableau suivant:

### Exemples 3 et 4

Le même réacteur que ci-dessus a opéré dans les mêmes conditions mais en utilisant des électrodes bipolaires, conformes à l'invention, dont la face cathode était en Titane et les quatre bords étaitent recouverts d'un film de polytétrafluor- éthylène d'environ 50 µm sur une largeur de 15 mm. Le côté anode a été platiné sur toute la partie centrale, laissant une bordure de 15 mm de largeur non platinée sur le pourtout. Cette partie non platinée, donc en Titane, a été oxydée. La surface active cathode et la surface platinée anode était chacune de 840 cm².

Le tableau donne les résultats obtenus dans l'exemple 3, avec un espacement de 2,5 mm entre électrodes, et l'exemple 4 avec 5 mm entre électrodes.

### Exemple 5

Les mêmes expériences ont été conduites en utilisant un seul tiroir au lieu de deux. On a obtenu les mêmes consommations spécifiques qu'avec un tiroir, les concentrations des solutions obtenues étant la moitié, aux erreurs de mesure près, comparées à celles obtenues avec deux tiroirs en série hydraulique.

En comparant les résultats précédents, on remarque une nette amélioration de la consommation spécifique lorsqu'on utilise des électrodes suivant l'invention.

## Revendications

1. Appareil d'électrolyse à électrodes bipolaires, notamment pour l'électrolyse de solutions salines, constitué par une enceinte parallélépipédique (1 ) en matériau isolant comportant des électrodes bipolaires disposées de façon amovible dans des compartiments ouvrant sur l'une des faces de l'enceinte et des électrodes terminales monopolaires pour l'amenée de courant, caractérisé en ce que les électrodes bipolaires (8) sont montées individuellement à coulissement dans lesdits compartiments (9) ou dans des boîtiers-tiroirs (12) coulissant dans ces compartiments, les compartiments (9), respectivement les boîtiers-tiroirs (12), étant munis de moyens tels que créneaux (11) ou rainures (13) en matériau isolant, recevant et supportant les électrodes bipolaires (8), les électrodes monopolaires (6) étant fixées sur les parois latérales de chaque compartiment ou boîtier-tiroir.

2. Appareil suivant la revendication 1, caractérisé en ce que les créneaux (11) que présentent les compartiments (9) sont disposés sur ces compartiments de façon à supporter les électrodes bipolaires en les maintenant équidistantes et parallèles aux parois latérales de l'enceinte.

3. Appareil suivant la revendication 1, caractérisé en ce que les boîtiers-tiroirs (12) ont leurs parois avant (12a) et arrière (12b) munies de rainures (13), ouvertes à leur extrémité supérieure, fermées à leur extrémité inférieure.

4. Appareil suivant la revendication 3, caractérisé en ce que les boîtiers-tiroirs (12) sont montés à coulissement sur des glissières, prévues sur la surface interne des parois latérales de l'enceinte.

5. Appareil suivant l'une quelconque des revendications précédentes, caractérisé en ce que la liaison électrique entre les électrodes terminales monopolaires de chaque boîtier-tiroir (12) et la barre correspondante (7) d'amenée de courant s'effectue à l'aide d'un shunt (17) relié à l'armoire de contrôle et permettant la surveillance continue du bon fonctionnement de chaque compartiment, ou boîtier-tiroir.

6. Appareil suivant l'une quelconque des revendications précédentes, caractérisé en ce que les électrodes bipolaires sont constituées par un corps en titane dont la face anode est revêtue de platine sur sa partie centrale et présente à sa périphérie une bordure en titane oxydé et dont la face cathode présente une bordure, de largeur identique à la bordure de la face anode, en un matériau isolant.

7. Appareil suivant la revendication 6, caractérisé en ce que la bordure que présente la face cathode des électrodes bipolaires est en polyamide, polyuréthane, polyéthylène ou époxyde.

## Patentansprüche

1. Elektrolysevorrichtung mit bipolaren Elektroden, insbesondere zur Elektrolyse von Salzlösungen, bestehend aus einem quaderförmigen Gehäuse (1 ) aus Isoliermaterial mit zu einer Gehäuseseite hin offenen Fächern, in welchen die bipolaren Elektroden herausnehmbar angeordnet sind, und mit einpoligen Anschlusselektroden für die Stromführung, dadurch gekennzeichnet, dass die bipolaren Elektroden (8) einzeln und gleitend in den Fächern (9) oder in gleitend in diesen Fächern angeordneten Einschubgehäusen (12) eingesetzt sind, dass die Fächer (9) bzw. die Einschubgehäuse (12) mit Rippen (11) oder Nuteinrichtungen (13) aus isolierendem Material versehen sind, in welchen die bipolaren Elektroden (8) aufgenommen und gehaltert sind, und dass die einpoligen Elektroden (6) auf den Seitenwänden jedes Faches oder jedes Einschubgehäuses befestigt sind.

2. Elektrolysevorrichtung nach Anspruch 1, dadurch gekennzeichnet, dass die in den Fächern (9) vorgesehenen Rippen (11) derart in diesen Fächern angeordnet sind, dass die bipolaren Elektroden äquidistant zueinander und parallel zu den Seitenwänden des Gehäuses gehaltert sind.

3. Elektrolysevorrichtung nach Anspruch 1, dadurch gekennzeichnet, dass die Einschubgehäuse (12) jeweils Vorderwände (12a) sowie Rückwände (12b) aufweisen, die mit nach oben offenen und nach unten abgeschlossenen Nuten (13) versehen sind.

4. Elektrolysevorrichtung nach Anspruch 3, dadurch gekennzeichnet, dass die Einschubgehäuse (12) in Gleitschienen gleitend eingesetzt sind, welche auf der Innenfläche der Gehäuseseitenwände vorgesehen sind.

5. Elektrolysevorrichtung nach einem der Ansprüche 1 bis 4, dadurch gekennzeichnet, dass die elektrische Verbindung zwischen den einpoligen Anschlusselektroden jedes Einschubgehäuses (12) und der entsprechenden Stromzuführungsschiene (7) mittels einer Nebenschlusseinrichtung (17) ausgeführt ist, welche an einen Steuerschrank angeschlossen ist und eine kontinuierliche Funktionsüberwachung jedes Faches oder Einschubgehäuses gewährleistet.

6. Elektrolysevorrichtung nach einem der Ansprüche 1 bis 5, dadurch gekennzeichnet, dass die bipolaren Elektroden aus einem Titankörper bestehen, dessen Anodenfläche im zentralen Abschnitt mit Platin beschichtet ist und am Endabschnitt eine Einfassung aus oxidiertem Titan aufweist, und dessen Kathodenfläche eine Einfassung aus isolierendem Material gleicher Grösse wie die Einfassung der Anodenfläche aufweist.

7. Elektrolysevorrichtung nach Anspruch 6, dadurch gekennzeichnet, dass die Einfassung der Kathodenfläche der bipolaren Elektroden aus Polyamid, Polyurethan, Polyethylen oder Epoxid besteht.

## Claims

1. Electrolysis apparatus having a double-pole electrode, in particular for the electrolysis of saline solutions, which apparatus is constituted by a parallelopiped container (1) of insulating material enclosing double-pole electrodes removably arranged in the compartments open towards one of the faces of the container, and single-pole terminal electrodes for the passage of current, characterized in that the double-pole electrodes (8) are individually mounted to slide in said compartments (9) or in drawers (12) sliding in these compartments, the compartments (9) and the drawers (12) respectively being provided with means such as teeth (11) or grooves (13) of insulating material which receive and support the double-pole electrodes (8), the single-pole electrodes (6) being secured to the side walls of each compartment or drawer.

2. Apparatus according to Claim 1, characterized in that the teeth (11), with which the compartments (9) are provided, are arranged on the compartments so as to support the double-pole electrodes while keeping them at the same distance from, and parallel to, the side walls of the container.

3. Apparatus according to Claim 1, characterized in that the front walls (12a) and the rear walls (12b) of the drawers (12) are provided with grooves (13) which are open at their upper ends and closed at their lower ends.

4. Apparatus according to Claim 3, characterized in that the drawers (12) are mounted to slide on tracks formed on the inner surface of the side walls of the container.

5. Apparatus according to any one of the preceding Claims, characterized in that the electrical connection between the single-pole terminal electrodes and each drawer (12) and the corresponding current-supply bar (7) is achieved with the aid of a shunt (17) connected to the control cabinet and permitting continuous monitoring to ensure that each compartment or drawer is functioning correctly.

6. Apparatus according to any one of the preceding Claims, characterized in that the double-pole electrodes are constituted by a titanium body, the anode face of which is covered with platinum over its central part and has at its periphery a margin consisting of oxidized titanium, the cathode face of said body having a margin of the same width as the margin on the anode face and made of an insulating material.

7. Apparatus according to Claim 6, characterized in that the margin provided on the cathode face of the double-pole electrodes is made of polyamide, polyurethane, polyethylene or epoxide.
